# FASCICULE DE BREVET EUROPEEN

(11) **EP 3 461 236 B1**
(45) Date de publication et mention de la délivrance du brevet: **03.11.2021**
(21) Numéro de dépôt: 18194403.4
(22) Date de dépôt: 14.09.2018
(51) Int. Cl.: H05B 39/08, H05B 41/392, H05B 45/10, H05B 45/382, H05B 45/50, H05B 47/18

(54) **PROCÉDÉ DE MISE EN FONCTIONNEMENT D'UN ENSEMBLE D'AU MOINS DEUX VARIATEURS DE LUMIÈRE**
VERFAHREN ZUR INBETRIEBNAHME EINER EINHEIT AUS MINDESTENS ZWEI DIMMERN
METHOD OF OPERATING A SET OF AT LEAST TWO LIGHT DIMMERS

(30) Priorité: 20.09.2017 FR 1758715
(43) Date de publication de la demande: 27.03.2019
(73) Titulaire: Hager Controls, 67700 Saverne (FR)
(72) Inventeur: MULLER, Steve, 67000 Strasbourg (FR); POISSON, Christophe, 67700 Furchhausen (FR)
(74) Mandataire: Cabinet Nuss

(56) Documents cités:
- EP-A2- 0 901 313
- EP-A2- 1 465 464
- WO-A2-2017/093425
- DE-B3-102004 055 748
- DE-B3-102016 209 278

## Description

La présente invention traite d'un procédé de mise en fonctionnement d'un ensemble d'au moins deux variateurs de lumière, nommés premier variateur, de préférence variateur maître, et deuxième variateur, de préférence variateur esclave, branchés en parallèle entre une source de courant et une source lumineuse. Chacun des variateurs comprend au moins un transistor, de préférence un transistor du type MOSFET.

De tels variateurs peuvent servir à varier l'intensité lumineuse de la lumière émise par la source lumineuse, y compris des lampes fluorescentes compactes et des lampes à diodes électroluminescentes, qui remplacent de nos jours dans une large mesure les ampoules à incandescence traditionnelles, notamment parce qu'elles consomment beaucoup moins d'énergie. L'alimentation variable des charges lumineuses s'effectue en pratique au moyen d'un signal de sortie découpé dans la phase selon un mode de découpage qui dépend de la nature de la charge, c'est-à-dire s'il s'agit d'une charge plutôt résistive, inductive ou capacitive.

A cet effet, les variateurs existants proposent en général au moins deux modes de fonctionnement, c'est-à-dire un mode de fonctionnement dit coupure à l'angle et un mode de fonctionnement dit de conduction à l'angle.

Le document WO 2017/093425 A2 divulgue un variateur dans lequel de nombreuses charges peuvent être pilotées indépendamment mais peuvent être contrôlées conjointement.

Il est également connu de brancher plusieurs de ces variateurs en parallèle entre une source de courant et une source lumineuse. Ainsi, des charges lumineuses à haute puissance peuvent être pilotées par cette pluralité de variateurs branchés en parallèle. De tels variateurs sont par exemple connus des documents DE 10 2016 209 278 B3 et EP 0 901 313 A2.

Ces variateurs branchés en parallèle peuvent être agencés pour conjointement piloter la charge lumineuse à l'aide d'un procédé de mise en fonctionnement de l'ensemble des variateurs.

Dans le cadre de ce procédé de mise en fonctionnement, pendant un premier intervalle de temps, les variateurs branchés en parallèle entre la source de courant et la source lumineuse sont fermés pour alimenter
la source lumineuse en énergie électrique. Pendant un deuxième intervalle de temps, tous les variateurs sont ouverts pour interrompre l'approvisionnement en énergie électrique de la source lumineuse. C'est essentiellement le rapport entre la durée du premier intervalle de temps et la durée du deuxième intervalle de temps qui détermine l'intensité lumineuse émise par la source lumineuse telle que la perçoit un utilisateur.

Pendant le premier intervalle de temps, l'énergie dissipée due à la résistance ohmique des différents variateurs peut être répartie sur chacun des variateurs.

En outre de l'énergie dissipée due à la résistance ohmique des variateurs, une partie de l'énergie électrique est perdue dû à une énergie de commutation qui intervient lorsqu'un circuit électrique est interrompu. Dans le cas de plusieurs variateurs branchés en parallèle entre la source de courant et la source lumineuse, cette énergie de commutation est toujours dissipée dans le dernier variateur qui ouvre son transistor et ainsi le circuit.

Un inconvénient des procédés de mise en fonctionnement connus réside dans le fait qu'ils nécessitent des variateurs particulièrement encombrants.

La présente invention a pour but de pallier les inconvénients de l'art antérieur et de proposer un procédé de mise en fonctionnement d'un ensemble d'au moins deux variateurs de lumière, dans lequel les variateurs présentent un encombrement réduit.

A cet effet, l'invention a pour objet un procédé de mise en fonctionnement d'un ensemble d'au moins deux variateurs de lumière, nommés premier variateur, de préférence variateur maître, et deuxième variateur, de préférence variateur esclave, branchés en parallèle entre une source de courant et une source lumineuse, la source de courant étant apte à fournir un courant ayant une période, chaque variateur comprenant au moins un transistor, de préférence du type MOSFET. Selon le procédé, dans un premier intervalle de temps, chacun des transistors des au moins deux variateurs est fermé de sorte à allumer la source lumineuse. Dans un deuxième intervalle de temps, chacun des transistors des au moins deux variateurs est ouvert de sorte à éteindre la source lumineuse. Le premier intervalle de temps et le deuxième intervalle de temps interviennent pour chaque demi-période de courant. Dans un mode de fonctionnement de coupure à l'angle, pour chaque demi-période de courant, le deuxième intervalle de temps succède au premier intervalle de temps dans la demi-période observée.

Le procédé selon l'invention est caractérisé en ce que, à partir dàu moins deux cycles successifs, à savoir un premier cycle et un deuxième cycle, dans le premier cycle, entre le premier intervalle de temps et le deuxième intervalle de temps, le transistor du premier variateur est ouvert après l'ouverture du transistor du deuxième variateur, et en ce que, dans le deuxième cycle, entre le premier intervalle de temps et le deuxième intervalle de temps, le transistor du deuxième variateur est ouvert après l'ouverture du transistor du premier variateur.

Chaque cycle peut comprendre un nombre égal de premier intervalle et de deuxième intervalle se produisant en alternance. Le premier cycle et le deuxième cycle peuvent également se produire en alternance, c'est-à-dire qu'à chaque premier cycle suit un deuxième cycle et à chaque deuxième cycle suit un premier cycle.

Selon une possibilité, le premier cycle et/ou le deuxième cycle se produisent pendant un nombre entier naturel de périodes de courant, de préférence pendant une seule période de courant.

Selon une possibilité, l'ensemble comprend un troisième variateur et le procédé comprend un troisième cycle. De façon générale, pour chaque variateur additionnel présent dans l'ensemble, le procédé peut comprendre un cycle additionnel.

Selon une caractéristique additionnelle possible, le premier variateur comprend un émetteur de signal de commande et le deuxième variateur comprend un récepteur de signal de commande, et le procédé de mise en fonctionnement est caractérisé en ce que, pour chaque période de courant, un signal de commande est généré et émis à l'aide de l'émetteur de signal de commande à destination du récepteur de signal de commande afin de synchroniser le deuxième variateur au premier variateur.

Ainsi, le premier variateur fait office de variateur maître et le deuxième variateur fait office de variateur esclave, puisque le variateur esclave se synchronise sur le variateur maître, en interprétant le signal de commande reçu par le variateur esclave.

Selon une caractéristique additionnelle possible, la communication entre l'émetteur de signal de commande et le récepteur du signal de commande a lieu à travers une voie de transmission dédiée. Cette voie de transmission dédiée peut être réalisée à l'aide d'un lien filaire entre le premier variateur et le deuxième variateur, de préférence un lien filaire galvaniquement séparé des transistors des différents variateurs, ou à l'aide d'un lien radiofréquence entre l'émetteur de signal de commande et le récepteur de signal de commande.

Selon une possibilité, le procédé peut être apte à mettre en fonctionnement un ensemble composé de plus de deux variateurs de lumière. Dans ce cas, le premier variateur resterait le variateur maître, les variateurs restants constitueraient chacun pour eux un variateur esclave.

Selon une possibilité, le signal de commande véhicule des informations permettant la synchronisation au zéro du secteur du deuxième variateur et/ou des informations sur l'angle de coupure.

Selon une caractéristique additionnelle possible, le deuxième variateur, ou chaque variateur esclave, comprend un voltmètre et le procédé comprend la supervision de la tension appliquée sur la charge à l'aide du voltmètre pour détecter une commutation sur la charge, le deuxième variateur détectant en outre la commutation du transistor du deuxième variateur afin de, lorsque la commutation sur la charge est détectée à un premier instant différent d'un deuxième instant où la commutation du transistor du deuxième variateur est détectée, de calculer un laps de temps entre le premier instant et le deuxième instant, de comparer le laps de temps à une valeur prédéterminée et de réajuster le moment de l'ouverture du transistor du deuxième variateur pour la demi-période de courant suivante.

Selon une possibilité, le premier intervalle de temps et le deuxième intervalle de temps se produisent pour chaque demi-période de courant. Ainsi, dans un mode de fonctionnement de coupure à l'angle, pour chaque demi-période de courant, le deuxième intervalle de temps succède au premier intervalle de temps dans la demi-période observée, et/ou dans un mode de fonctionnement de conduction à l'angle, pour chaque demi-période de courant, le premier intervalle de temps succède au deuxième intervalle de temps dans la demi-période observée.

La présente description concerne également un ensemble, non revendiqué, d'au moins deux variateurs de lumière branchés en parallèle entre une source de courant et une source lumineuse, chaque variateur comprenant au moins un transistor, de préférence du type MOSFET, l'ensemble étant apte pour la mise en œuvre du procédé selon l'invention.

Selon une possibilité, le deuxième variateur comprend un voltmètre apte à superviser la tension appliquée sur la charge.

Selon une caractéristique additionnelle possible, le premier variateur comprend un émetteur de signal de commande et le deuxième variateur comprend un récepteur de signal de commande, l'émetteur de signal de commande étant apte à émettre un signal de commande à destination du récepteur de signal de commande et le récepteur de signal de commande étant apte à recevoir un signal de commande émis par l'émetteur de signal de commande.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une représentation schématique d'un ensemble de n variateurs de lumière ;
la figure 2 est une représentation sous forme de diagramme du procédé de mise en fonctionnement d'un tel ensemble selon l'invention.

La figure 1 divulgue un ensemble 1 de variateurs de lumière 10, 11, 12 selon l'invention, plus précisément un ensemble 1 de n variateurs 10, 11, 12. Dans la figure 1, uniquement le premier variateur 10, le deuxième variateur 11 et le nième variateur 12 sont représentés pour des raisons de simplification. Chaque variateur 10, 11, 12 est connecté à la phase Ph, au neutre N et à une charge 100 par le biais de points de connexion 20. Le premier variateur 10 est pourvu d'un émetteur de signal de commande 22. Chacun des variateurs 11, 12 restants, c'est-à-dire du deuxième variateur 11 jusqu'au nième variateur 12, est pourvu d'un récepteur de signal de commande 24. L'émetteur de signal de commande 22 est apte à envoyer un signal de commande à chacun des récepteurs de signal de commande 24. Les signaux de commande peuvent être transmis depuis l'émetteur de signal de commande 22 jusqu'au récepteur de signal de commande 24 par le biais d'un optocoupleur rapide, par exemple. Selon une autre possibilité, l'émetteur de signal de commande 22 peut être un émetteur radiofréquence et le récepteur de signal de commande 24 peut être un récepteur radiofréquence.

Tous les variateurs 11, 12 du deuxième variateur 11 jusqu'au nième variateur 12 peuvent être munis d'un voltmètre 26 apte à superviser la tension appliquée sur la charge 100 afin de détecter une commutation sur la charge 100. Les variateurs 11, 12 précités peuvent également être aptes à détecter la commutation du transistor du même variateur 11, 12.

Chacun des variateurs 10, 11, 12 peut être muni d'un microcontrôleur, le microcontrôleur pouvant intégrer un comparateur et un pont diviseur.

La figure 2 visualise dans le temps le procédé de mise en fonctionnement d'un ensemble de deux variateurs 10, 11 de lumière selon l'invention. L'un des deux variateurs 10, 11 et nommé premier variateur 10, de préférence variateur maître, et le deuxième parmi les au moins deux variateurs 10, 11 et nommé deuxième variateur 11, de préférence variateur esclave. Les variateurs 10, 11 sont branchés en parallèle entre une source de courant 2 et une source lumineuse 100, chacun des variateurs 10, 11 comprenant au moins un transistor, de préférence un transistor du type MOSFET.

Dans un premier intervalle de temps I1, chacun des transistors des variateurs 10, 11 est fermé de sorte à allumer la source lumineuse 100. Dans un deuxième intervalle de temps I2, chacun des transistors des variateurs 10, 11 est ouvert de sorte à éteindre la source lumineuse 100.

A partir d'au moins deux cycles successifs, à savoir un premier cycle C1 et un deuxième cycle C2, dans le premier cycle C1, entre le premier intervalle de temps I1 et le deuxième intervalle de temps I2, le transistor du premier variateur 10 est ouvert après l'ouverture du transistor du deuxième variateur 11. Dans le deuxième cycle C2, entre le premier intervalle de temps I1 et le deuxième intervalle de temps I2, le transistor du deuxième variateur 11 est ouvert après l'ouverture du transistor du premier variateur 10.

Comme divulgué dans la figure 2, dans le cas où uniquement deux variateurs 10, 11 sont branchés en parallèle, dans le premier intervalle de temps I1, le courant I_{CHARGE} appliqué sur la charge correspond à la somme du premier courant I_{MOS_Maître} qui parcourt le premier variateur 10 et du courant I_{MOS_Esclave} qui parcourt le deuxième variateur 11. A l'instant t₁, le transistor du deuxième variateur 11 est ouvert et le courant I_{CHARGE} parcourant la charge 100 correspond au courant I_{MOS_Maître} qui parcourt le premier variateur 10. A l'instant t₂, le transistor du premier variateur 10 est également ouvert et le courant I_{CHARGE} parcourant la charge 100 devient égal à zéro. Au moment t₀, t₃ du passage à zéro du courant du secteur, les transistors des variateurs 10, 11 sont à nouveau fermés pour rester fermés pendant le premier intervalle I1 jusqu'à l'instant t₄. A l'instant t₄, le transistor du deuxième variateur 11 est ouvert et à l'instant t₅ le transistor du premier variateur 10 est ouvert. Dans le deuxième intervalle I2 entre les instants t₅ et t₆, les transistors des deux variateurs 10, 11 restent ouverts et le courant I_{CHARGE} qui parcourt la charge chute à zéro. A l'instant t₆, un signal logique indique le prochain passage à zéro du courant de la source de courant 2.

Pour ce qui concerne le deuxième cycle C2, l'ouverture des transistors des différents variateurs 10, 11 est inversée. Ainsi, à l'instant t₁, le transistor du premier variateur 10 est ouvert et à l'instant t₂ le transistor du deuxième variateur 11 est ouvert. En outre, à l'instant t₄, le transistor du premier variateur 10 est ouvert et à l'instant t₅ le transistor du deuxième variateur 11 est ouvert. Ainsi, les énergies de coupure se produisant aux instants t₂ et t₅ sont réparties entre le premier variateur 10 et le deuxième variateur 11. La figure 2 divulgue dans les lignes Etat_{MOS_Maître} et Etat_{MOS_Esclave} les états respectifs des transistors du premier variateur 10 et du deuxième variateur 11.

Comme le divulgue la figure 2, le premier cycle C1 et le deuxième cycle C2 se produisent en alternance. C'est-à-dire que après chaque premier cycle C1 suit un deuxième cycle C2 et après chaque deuxième cycle C2 suit un premier cycle C1. Le premier cycle C1 et le deuxième cycle C2 ont de préférence la même longueur. En outre, le premier cycle C1 et/ou le deuxième cycle C2 se produisent pendant un nombre entier naturel de période de courant, de préférence pendant une seule période de courant. Le premier cycle C1 et le deuxième cycle C2 selon le mode de réalisation divulgué dans la figure 2 ont une durée d'une période de courant du courant issu de la source de courant.

Comme également divulgué dans la figure 2, un signal de commande SC est généré et émis à l'aide de l'émetteur de signal de commande 22 à destination du récepteur de signal de commande 24 afin de synchroniser le deuxième variateur 11 au premier variateur 10. Le signal de commande SC peut véhiculer une information permettant la synchronisation au zéro du secteur du deuxième variateur 11 et/ou des informations sur l'angle de coupure. Comme le divulgue la figure 2, l'information permettant la synchronisation au zéro du secteur est véhiculée à l'instant t₆.

Selon une possibilité, le deuxième variateur 11, 12 supervise la tension appliquée sur la charge 100 à l'aide d'un voltmètre 26 pour détecter une commutation sur la charge 100, le deuxième variateur 11, 12 détectant en outre la commutation du transistor du deuxième variateur 11, 12 afin de, lorsque la commutation sur la charge 100 est détectée à un premier instant différent d'un deuxième instant où la commutation du transistor du deuxième variateur 11, 12 est détectée, de calculer un laps de temps entre le premier instant et le deuxième instant, de comparer le laps de temps à une valeur prédéterminée et de réajuster le moment de l'ouverture du transistor du deuxième variateur 11, 12 pour la demi-période de courant suivante. Ces caractéristiques permettent de stabiliser la commande du deuxième variateur 11, 12 et permettent de compenser des variations physiques des composants pouvant apparaître au cours du temps.

Les variateurs 10, 11, 12 selon le mode de réalisation présentent un encombrement réduit et permettent ainsi de gagner de la place dans un tableau électrique dans lequel ils sont installés. Les variateurs 10, 11, 12 peuvent être des variateurs à puissance élevée, c'est-à-dire qu'ils sont dans l'état de fonctionner à des puissances entourant les 600 Watts. Les variateurs 10, 11, 12 selon le mode de réalisation permettent d'éviter les scintillements (Jitter) et les papillotements (Flicker) gênants de l'éclairage, en particulier lorsque des lampes fluocompactes ou des lampes à diodes électroluminescentes sont employées avec les variateurs 10, 11, 12. Comme l'énergie de coupure est répartie sur les différents variateurs 10, 11, 12 branchés en parallèle, des transistors et plus particulièrement des MOSFETs plus compacts peuvent être utilisés, puisque l'énergie de commutation est répartie sur les différents variateurs 10, 11, 12.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Procédé de mise en fonctionnement d'un ensemble d'au moins deux variateurs de lumière, nommés premier variateur (10), de préférence variateur maître, et deuxième variateur (11), de préférence variateur esclave, branchés en parallèle entre une source de courant (2) et une source lumineuse (100), la source de courant (2) étant apte à fournir un courant ayant une période, chaque variateur comprenant au moins un transistor, de préférence du type MOSFET,
procédé dans lequel, dans un premier intervalle de temps (I1), chacun des transistors des au moins deux variateurs est fermé de sorte à allumer la source lumineuse (100),
et dans lequel, dans un deuxième intervalle de temps (I2), chacun des transistors des au moins deux variateurs est ouvert de sorte à éteindre la source lumineuse (100),
le premier intervalle de temps (I1) et le deuxième intervalle de temps (I2) intervennant pour chaque demi-période de courant,
dans un mode de fonctionnement de coupure à l'angle, pour chaque demi-période de courant, le deuxième intervalle de temps (I2) succède au premier intervalle de temps (I1) dans la demi-période observée,
procédé **caractérisé en ce que**, à partir d'au moins deux cycles consécutifs, à savoir un premier cycle (C1) et un deuxième cycle (C2), dans le premier cycle (C1), entre le premier intervalle de temps (I1) et le deuxième intervalle de temps (I2),le transistor du premier variateur (10) est ouvert après l'ouverture du transistor du deuxième variateur (11), et
**en ce que**, dans le deuxième cycle (C2), entre le premier intervalle de temps (I1) et le deuxième intervalle de temps (I2),le transistor du deuxième variateur (11) est ouvert après l'ouverture du transistor du premier variateur (10).

2. Procédé de mise en fonctionnement selon la revendication précédente, **caractérisé en ce que** le premier cycle (C1) et le deuxième cycle (C2) interviennent en alternance.

3. Procédé de mise en fonctionnement selon l'une quelconque des revendications précédentes, **caractérisé en ce que** le premier cycle (C1) et/ou le deuxième cycle (C2) interviennent pendant un nombre entier naturel de périodes de courant, de préférence pendant une seule période de courant.

4. Procédé de mise en fonctionnement selon l'une quelconque des revendications précédentes, le premier variateur (10) comprenant un émetteur de signal de commande (22) et le deuxième variateur (11) comprenant un récepteur de signal de commande (24),
procédé **caractérisé en ce que**, pour chaque période de courant, un signal de commande est généré et émis à l'aide de l'émetteur de signal de commande (22) à destination du récepteur de signal de commande (24) afin de synchroniser le deuxième variateur (11) au premier variateur (10).

5. Procédé de mise en fonctionnement selon la revendication précédente, **caractérisé en ce que** la communication entre l'émetteur de signal de commande (22) et le récepteur du signal de commande (24) a lieu à travers une voie de transmission dédiée.

6. Procédé de mise en fonctionnement selon l'une quelconque des revendications 4 ou 5, **caractérisé en ce que** le signal de commande véhicule des informations permettant la synchronisation au zéro du secteur du deuxième variateur (11) et/ou des informations sur l'angle de coupure.

7. Procédé de mise en fonctionnement selon l'une quelconque des revendications précédentes, **caractérisé en ce que** le deuxième variateur (11) supervise la tension appliquée sur la charge à l'aide d'un voltmètre (26) pour détecter une commutation sur la charge, le deuxième variateur (11) détectant en outre la commutation du transistor du deuxième variateur (11) afin de, lorsque la commutation sur la charge est détecté à un premier instant différent d'un deuxième instant où la commutation du transistor du deuxième variateur (11) est détectée, de calculer un lapse de temps entre le premier instant et le deuxième instant, de comparer le lapse de temps à une valeur prédéterminée et de réajuster le moment de l'ouverture du transistor du deuxième variateur (11) pour la demi-période de courant suivante.

## Patentansprüche

1. Verfahren zur Inbetriebnahme einer Einheit von mindestens zwei Dimmern, erster Dimmer (10), vorzugsweise Master-Dimmer, und zweiter Dimmer (11), vorzugsweise Slave-Dimmer, genannt, die zwischen einer Stromquelle (2) und einer Lichtquelle (100) parallelgeschaltet sind, wobei die Stromquelle (2) einen Strom liefern kann, der eine Periode hat, wobei jeder Dimmer mindestens einen Transistor enthält, vorzugsweise von der Art MOSFET, Verfahren, bei dem in einem ersten Zeitintervall (I1) jeder der Transistoren der mindestens zwei Dimmer gesperrt ist, um die Lichtquelle (100) einzuschalten, und bei dem in einem zweiten Zeitintervall (I2) jeder der Transistoren der mindestens zwei Dimmer offen ist, um die Lichtquelle (100) auszuschalten,
wobei das erste Zeitintervall (I1) und das zweite Zeitintervall (I2) für jede Stromhalbperiode vorkommen, in einer Winkelabschaltung-Betriebsart für jede Stromhalbperiode das zweite Zeitintervall (I2) auf das erste Zeitintervall (I1) in der beobachteten Halbperiode folgt,
wobei das Verfahren **dadurch gekennzeichnet ist, dass** ausgehend von mindestens zwei aufeinanderfolgenden Zyklen, nämlich einem ersten Zyklus (C1) und einem zweiten Zyklus (C2), im ersten Zyklus (C1) zwischen dem ersten Zeitintervall (I1) und dem zweiten Zeitintervall (I2) der Transistor des ersten Dimmers (10) nach dem Öffnen des Transistors des zweiten Dimmers (11) geöffnet wird, und
dass im zweiten Zyklus (C2) zwischen dem ersten Zeitintervall (I1) und dem zweiten Zeitintervall (I2) der Transistor des zweiten Dimmers (11) nach dem Öffnen des Transistors des ersten Dimmers (10) geöffnet wird.

2. Inbetriebnahmeverfahren nach dem vorhergehenden Anspruch, **dadurch gekennzeichnet, dass** der erste Zyklus (C1) und der zweite Zyklus (C2) abwechselnd vorkommen.

3. Inbetriebnahmeverfahren nach einem der vorhergehenden Ansprüche, **dadurch gekennzeichnet, dass** der erste Zyklus (C1) und/oder der zweite Zyklus (C2) während einer natürlichen Zahl von Stromperioden vorkommen, vorzugsweise während einer einzigen Stromperiode.

4. Inbetriebnahmeverfahren nach einem der vorhergehenden Ansprüche, wobei der erste Dimmer (10) einen Steuersignalsender (22) enthält und der zweite Dimmer (11) einen Steuersignalempfänger (24) enthält, wobei das Verfahren **dadurch gekennzeichnet ist, dass** für jede Stromperiode ein Steuersignal erzeugt und mit Hilfe des Steuersignalsenders (22) an den Steuersignalempfänger (24) gesendet wird, um den zweiten Dimmer (11) mit dem ersten Dimmer (10) zu synchronisieren.

5. Inbetriebnahmeverfahren nach dem vorhergehenden Anspruch, **dadurch gekennzeichnet, dass** die Kommunikation zwischen dem Steuersignalsender (22) und dem Steuersignalempfänger (24) über einen dedizierten Übertragungskanal erfolgt.

6. Inbetriebnahmeverfahren nach einem der Ansprüche 4 oder 5, **dadurch gekennzeichnet, dass** das Steuersignal Informationen, die die Nullpunkt-Synchronisation des Netzes des zweiten Dimmers (11) erlauben, und/oder Informationen über den Abschaltwinkel übermittelt.

7. Inbetriebnahmeverfahren nach einem der vorhergehenden Ansprüche, **dadurch gekennzeichnet, dass** der zweite Dimmer (11) die an die Last angelegte Spannung mit Hilfe eines Voltmeters (26) überwacht, um eine Umschaltung auf die Last zu erfassen, wobei der zweite Dimmer (11) außerdem die Umschaltung des Transistors des zweiten Dimmers (11) erfasst, um, wenn die Umschaltung auf die Last in einem ersten Zeitpunkt anders als ein zweiter Zeitpunkt erfasst wird, in dem die Umschaltung des Transistors des zweiten Dimmers (11) erfasst wird, eine Zeitspanne zwischen dem ersten Zeitpunkt und dem zweiten Zeitpunkt zu berechnen, die Zeitspanne mit einem vorbestimmten Wert zu vergleichen und den Moment des Öffnens des Transistors des zweiten Dimmers (11) für die folgende Stromhalbperiode nachzustellen.

## Claims

1. Method for operating a set of at least two light dimmers, referred to as the first dimmer (10), which is preferably a master dimmer, and the second dimmer (11), which is preferably a slave dimmer, these being connected in parallel between a current source (2) and a light source (100), the current source (2) being able to deliver a current having a period, each dimmer comprising at least one transistor, preferably of the MOSFET type, in which method, in a first time interval (I1), each of the transistors of the at least two dimmers is closed so as to turn on the light source (100), and in which, in a second time interval (12), each of the transistors of the at least two dimmers is opened so as to turn off the light source (100),
the first time interval (I1) and the second time interval (12) occurring for each current half-period,
in a trailing-edge operating mode, for each current half-period, the second time interval (12) follows the first time interval (I1) in the observed half-period,
which method is **characterized in that**, starting from at least two consecutive cycles, namely a first cycle (C1) and a second cycle (C2), in the first cycle (C1), between the first time interval (I1) and the second time interval (12), the transistor of the first dimmer (10) is opened after the opening of the transistor of the second dimmer (11), and
**in that**, in the second cycle (C2), between the first time interval (I1) and the second time interval (12), the transistor of the second dimmer (11) is opened after the opening of the transistor of the first dimmer (10).

2. Operating method according to the preceding claim, **characterized in that** the first cycle (C1) and the second cycle (C2) occur alternately.

3. Operating method according to either one of the preceding claims, **characterized in that** the first cycle (C1) and/or the second cycle (C2) occur for a natural whole number of current periods, preferably for a single current period.

4. Operating method according to any one of the preceding claims, the first dimmer (10) comprising a control signal transmitter (22) and the second dimmer (11) comprising a control signal receiver (24),
which method is **characterized in that**, for each current period, a control signal is generated and transmitted using the control signal transmitter (22) to the control signal receiver (24) in order to synchronize the second dimmer (11) with the first dimmer (10).

5. Operating method according to the preceding claim, **characterized in that** the communication between the control signal transmitter (22) and the control signal receiver (24) takes place across a dedicated transmission channel.

6. Operating method according to either one of Claims 4 and 5, **characterized in that** the control signal carries information allowing the synchronization of the second dimmer (11) with the zero of the network and/or information about the trailing edge.

7. Operating method according to any one of the preceding claims, **characterized in that** the second dimmer (11) monitors the voltage applied to the load using a voltmeter (26) in order to detect a switching onto the load, the second dimmer (11) further detecting the switching of the transistor of the second dimmer (11) in order, when the switching onto the load is detected at a first instant which is different from a second instant when the switching of the transistor of the second dimmer (11) is detected, to calculate a time gap between the first instant and the second instant, to compare the time gap with a predetermined value and to readjust the moment of the opening of the transistor of the second dimmer (11) for the following current half-period.
